# EUROPÄISCHE PATENTSCHRIFT

(11) **EP 0 223 912 B1**
(45) Veröffentlichungstag und Bekanntmachung des Hinweises auf die Patenterteilung: **26.04.1989**
(21) Anmeldenummer: 86109914.1
(22) Anmeldetag: 18.07.1986
(51) Int. Cl.: F28D 7/00, C10J 3/86, C10K 1/04

(54) **Vorrichtung zum Kühlen von heissen, staubbeladenen Gasen**
Device for cooling hot dust-laden gases
Dispositif de refroidissement de gaz chauds chargés de poussière

(30) Priorität: 30.10.1985 DE 3538515
(43) Veröffentlichungstag der Anmeldung: 03.06.1987
(73) Patentinhaber: Deutsche Babcock Werke Aktiengesellschaft, 46049 Oberhausen (DE)
(72) Erfinder: Hell, Eckhard, D-4200 Oberhausen 11 (DE); Förster, Manfred, d-4300 Essen 1 (DE)
(74) Vertreter: Müller, Jürgen, Dipl.-Ing.

(56) Entgegenhaltungen:
- WO-A-84/00411
- DE-A- 3 248 096
- FR-A- 1 253 668
- GB-A- 1 094 253
- GB-A- 1 117 813
- GB-A- 2 068 095

## Beschreibung

Die Erfindung betrifft eine Vorrichtung zum Kühlen von heißen, unter Druck stehenden, staubbeladenen Gasen mit den Merkmalen des Oberbegriffes des Patentanspruches 1.

Eine solche als Strahlungskühler ausgebildete . Vorrichtung ist aus der DE-OS 3 208 421 bekannt und dient der Abkühlung der einen Vergasungsreaktor verlassenden Gase. Dabei sorgen die ebenen Rohrwände für eine intensive Kühlung der Gase. Bei der bekannten Vorrichtung ist dem Strahlungskühler ein getrennter Konvektionskühler mit Bündelheizflächen nachgeschaltet.

Der Erfindung liegt die Aufgabe zugrunde, die Heizflächen der gattungsgemäßen Vorrichtung so zu gestalten, daß eine kompakte Kühleinrichtung entsteht.

Diese Aufgabe wird bei einer gattungsgemäßen Vorrichtung durch die kennzeichnenden Merkmale des Patentanspruches 1 gelöst. Vorteilhafte Ausgestaltungen der Erfindung sind in den Unteransprüchen angegeben.

Durch die Anordnung des als Konvektionsheizfläche dienenden Rohrbündels innerhalb des Strahlungskühlers kann das Gas auf kurzem Weg gekühlt werden. Die unmittelbare Fortführung der einen ebenen Rohrwand in das Rohrbündel ermöglicht eine kompakte Bauweise der Kühlvorrichtung.

Mehrere Ausführungsbeispiele der Erfindung sind in der Zeichnung dargestellt und werden im folgenden näher erläutert. Es zeigen:
Fig. 1 schematisch einen Längsschnitt durch eine Vorrichtung gemäß der Erfindung,
Fig. 2 und 3 ebenfalls im Längsschnitt eine andere Ausführungsform der Erfindung,
Fig. 4 den Schnitt IV-IV nach Fig. 1 und
Fig. 5 die Einzelheit Z nach Fig. 1.

Der dargestellte Kühler dient zur Abkühlung von heißen, unter Druck stehenden und mit Staub beladenen Gasen insbesondere von solchen, die in einem Vergasungsreaktor erzeugt sind. Der Kühler besteht im wesentlichen aus zwei Bauteilen, nämlich einem stehenden Druckbehälter 1, der die Aufgabe hat, den Druck des Gases von beispielsweise 20 bis 25 bar aufzunehmen und aus den Einbauten, die als Wärmeüberträger fungieren. Die Einbauten setzen sich aus einem Einsatz 2, ebenen Rohrwänden 3 (Schottenwände), einem ersten Rohrbündel 4 und gegebenenfalls einem zweiten Rohrbündel 5 oder weiteren Rohrbündeln zusammen.

Der Druckbehälter 1 besteht aus mehreren zylindrischen, miteinander verschweißten Segmentringen. Er ist durch einen oberen und einen unteren Deckel 6, 7 verschlossen. Der obere Deckel 6 ist mit einem Gaseintrittsstutzen 8 und der untere Deckel mit einem Gasaustrittsstutzen 9 versehen. Im oberen Teil des Druckbehälters 1 ist eine schraubbare Flanschverbindung 10 eingefügt, um ein einfaches Öffnen des Druckbehälters 1 zu gewährleisten. Der Druckbehälter 1 kann mit Hilfe von Pratzen in einem Gerüst abgestellt werden.

Der Einsatz 2 ist mit Abstand von der Innenwand des Druckbehälters 1 angeordnet und so mit dem Gaseintrittsstutzen 8 verbunden, daß das eintretende, zu kühlende Gas den Einsatz 2 in Längsrichtung durchströmt. Das Austrittsende des Einsatzes 2 ist offen, so daß ein Druckausgleich zwischen dem Innenraum des Einsatzes 2 und dem Ringraum zwischen dem Einsatz 2 und dem Druckbehälter 1 stattfinden kann.

Der Einsatz 2 ist aus gasdicht miteinander verschweißten, gekühlten Rohren gebildet, die an einen im unteren Teil liegenden Eintrittssammler 11 und an einen im oberen Teil liegenden Austrittssammler 12 angeschlossen sind. Die Rohre des Einsatzes 2 sind von unten nach oben durchströmt und als Verdampfer geschaltet.

Die ebenen Rohrwände 3 sind innerhalb des Einsatzes 2 angeordnet und verlaufen in Längsrichtung des Druckbehälters 1 und parallel zueinander. Die Rohre 13, 14 der Rohrwände 3 sind über Flacheisen miteinander verbunden und jeweils an einen Eintrittssammler 16 und einen Austrittssammler 17 angeschlossen. Die Zuleitungen zu den Eintrittssammlern 11,16 der Rohrwände 3 und des Einsatzes 2 sind durch den Ringraum zwischen dem Einsatz 2 und dem Druckbehälter 1 hindurchgeführt. Die Rohrwände 3 sind ebenso wie der Einsatz 2 als Verdampfer geschaltet und von unten nach oben durchströmt.

Die Rohre mindestens einer der Rohrwände 3, vorzugsweise der mittleren Rohrwand sind zu dem ersten Rohrbündel 4 ausgebogen, das sich in mehreren Windungen über den Querschnitt des Einsatzes 2 erstreckt. Aus Gründen der Übersichtlichkeit ist in den Figuren 1 und 2 ein einflutiges Rohrbündel dargestellt. Es ist aber ebenso ein mehrflutiges Rohrbündel möglich. Das erste Rohrbündel 4 ist als Verdampfer geschaltet.

In dem Bereich der übrigen, nicht ausgebogenen Rohrwände 3 ist von jeweils drei benachbarten Rohren ein Rohr 14 aus der Ebene der Rohrwand 3 herausgebogen (Fig. 3). Auf diese Weise sind Gassen 18 innerhalb der Rohrwände 3 gebildet, durch die die Rohre des Rohrbündels 4 hindurchgeführt sind. In den der mittleren Rohrwand unmittelbar benachbarten Rohrwänden 3 sind die Rohre 13 beiderseits der Gassen 18 durch einen Steg 19 miteinander verbunden. Durch diesen Steg 19 werden die Rohre des Rohrbündels 4 hindurchgeführt und damit getragen. Im Bereich des Durchtrittes durch den Steg 19 können die Rohre des Rohrbündels 4 auch von einer aufgeschweißten Hülse umgeben sein. Die in der Wandebene verbleibenden Rohre 13 der Rohrwände 3 beiderseits der mittleren Rohrwand 3 dienen somit als Tragrohre, während die Rohre 14 dieser Rohrwände und die Rohre 20 der übrigen Rohrwände als lose Rohre geführt werden.

Innerhalb des Einsatzes 2 kann - wie in Fig. 2 dargestellt ist - ein zweites Rohrbündel 5 oder weitere Rohrbündel vorgesehen werden. Das zweite Rohrbündel 5 kann als Überhitzer, Speisewasservorwärmer oder als zusätzlicher Verdampfer geschaltet sein. Das zweite Rohrbündel 5 ist in gleicher Weise wie das erste Rohrbündel 4 durch die Rohrwände 3 hindurchgeführt und von diesen getragen. Das zweite Rohrbündel 5 ist an einen Eintrittssammler 21 und einen Austrittssammler 22 angeschlossen. Im Bereich der Sammler 21, 22 sind die Rohre der mittleren Rohrwand 3 wechselweise nach rechts und links ausgebogen und dienen der Halterung der Sammler 21, 22.

Der in Fig. 3 dargestellte Kühler weist einen an den unteren Deckel 7 angeschlossenen Gaseintrittsstutzen 8 und einen an den oberen Deckel 6 angeschlossenen Gasaustrittsstutzen 9 auf. Dabei ist das Rohrbündel 4 in den oberen Teil des Einsatzes 2 verlegt worden. Im übrigen stimmt dieser Kühler mit dem Kühler gemäß Fig. 1 überein. Bei einem solchen Kühler können die von den Rohrwänden 3 entfernten Verkrustungen in einfacherer Weise aus dem Kühler entfernt werden.

## Patentansprüche

1. Vorrichtung zum Kühlen von heißen, unter Druck stehenden, staubbeladenen Gasen bestehend aus einem aus gekühlten Rohren gebildeten Einsatz (2), der innerhalb eines Druckbehälters (1) angeordnet ist und in dem mehrere ebene Rohrwände (3) vorgesehen sind, die parallel zur Längsachse des Einsatzes (2) verlaufen, dadurch gekennzeichnet, daß eine oder mehrere der ebenen Rohrwände (3) zu einem Rohrbündel (4) ausgebogen sind, dessen Rohre durch die übrigen nicht ausgebogenen Rohrwände (3) hindurchgeführt und von diesen getragen sind und daß das Rohrbündel (4) sich über den Querschnitt des Einsatzes (2) erstreckt.

2. Vorrichtung nach Anspruch 1, dadurch gekennzeichnet, daß einzelne Rohre (14) aus der Ebene der übrigen, nicht zu dem Rohrbündel (4) ausgebogenen Rohrwände (3) unter Bildung von Gassen (18) gebogen sind, durch die die Rohre des Rohrbündels (4) hindurchgeführt sind.

3. Vorrichtung nach Anspruch 2, dadurch gekennzeichnet, daß von jeweils drei Rohren (13, 20) einer Rohrwand (3) das mittlere Rohr (14) aus der Wandebene ausgebogen ist.

4. Vorrichtung nach einem oder mehreren der Ansprüche 1 bis 3, dadurch gekennzeichnet, daß die Rohre (13) beiderseits einer Gasse (18) aus Tragrohren bestehen und durch Stege (19) verbunden sind, durch die die Rohre des Rohrbündels (4) hindurchgeführt sind.

5. Vorrichtung nach einem oder mehreren der Ansprüche 1 bis 4, dadurch gekennzeichnet, daß die mittlere Rohrwand (3) zu dem Rohrbündel (4) ausgebogen ist und daß die in der Wandebene verbleibenden Rohre (13) der beiden benachbarten Rohrwände (3) als Tragrohre dienen.

6. Vorrichtung nach einem oder mehreren der Ansprüche 1 bis 5, dadurch gekennzeichnet, daß in dem Einsatz (2) ein zweites oder weitere, mit Sammlern (21, 22) versehenes Rohrbündel (5) angeordnet ist, das durch die ebenen Rohrwände (3) hindurchgeführt und von diesen getragen ist und daß die Sammler (21, 22) durch die ausgebogenen Rohre der mittleren Rohrwand (3) gehalten sind.

## Claims

1. Apparatus for the cooling of hot dust-laden gases standing under pressure and consisting of an insert (2), which is formed of cooled tubes and arranged within a pressure container (1) and in which several planar tube walls (3) are provided, which extend parallelly to the longitudinal axis of the insert (2), characterised thereby, that one or more of the planar tube walls (3) are bent out into a tube nest (4), the tubes of which are led through the remaining tube walls (3) that are not bent out and are carried by these and that the tube nest (4) extends over the cross-section of the insert (2).

2. Apparatus according to claim 1, characterised thereby, that individual tubes (14) are bent out of the plane of the remaining tube walls (3) that are not bent out into the tube nest (4) whilst forming alleys (18), through which the tubes of the tube nest (4) are led.

3. Apparatus according to claim 2, characterised thereby, that the respective middle tube (14) of each three tubes (13, 20) of a tube wall (3) is bent out of the plane of the wall.

4. Apparatus according to one or more of the claims 1 to 3, characterised thereby, that the tubes (13) on each side of an alley (18) consist of carrier tubes and are connected by webs (19), through which the tubes of the tube nest (4) are led.

5. Apparatus according to one or more of the claims 1 to 4, characterised thereby, that the middle tube wall (3) is bent out into the tube nest (4) and that the tubes (13), which remain in the plane of the wall, of both the neighbouring tube walls (3) serve as carrier tubes.

6. Apparatus according to one or more of the claims 1 to 5, characterised thereby, that a second or further tube nest (5) provided with collectors (21, 22) is arranged in the insert (2), is led through the planar tube walls (3) and is carried by these and that the collectors (21, 22) are retained by the bent out tubes of the middle tube wall (3).

## Revendications

1. Dispositif pour refroidir des gaz chauds, sous pression, chargés en poussières, se composant d'une partie interne (2) formée de tubes refroidis, disposée à l'intérieur d'un récipient sous pression (1) et dans laquelle sont prévues plusieurs parois tubulaires planes (3), se développant parallèlement à l'axe longitudinal de la partie interne (2), caractérisé en ce qu'une ou plusieurs parmi les parois tubulaires (3) sont coudées en formant un faisceau tubulaire (4), dont les tubes sont passés à travers les autres parois tubulaires (3) non coudées et sont portés par celles-ci et en ce que le faisceau tubulaire (4) s'étend sur la section transversale de la partie interne (2).

2. Dispositif selon la revendication 1, caractérisé en ce que des tubes individuels (14) sont pliés hors du plan des autres parois tubulaires (3), non coudées pour former le faisceau tubulaire (4), en formant des passages (18) à travers lesquels sont passés les tubes du faisceau tubulaire (4).

3. Dispositif selon la revendication 2, caractérisé en ce que le tube central (14) chaque fois pris tous les trois tubes (13, 20) d'une paroi tubulaire (3) est coudé hors du plan de la paroi.

4. Dispositif selon une ou plusieurs des revendications 1 à 3, caractérisé en ce que les tubes (13) situés des deux côtés d'un passage (18) se composent de tubes supports et sont reliés par des entretoises (19), à travers lesquelles les tubes du faisceau tubulaire (4) sont passés.

5. Dispositif selon une ou plusieurs des revendications 1 à 4, caractérisé en ce que la paroi tubulaire centrale (3) est repliée pour former le faisceau tubulaire (4) et en ce que les tubes (13) des deux parois tubulaires (3) voisines restant dans le plan de la paroi servent de tubes supports.

6. Dispositif selon une ou plusieurs des revendications 1 à 5, caractérisé en ce que dans la partie interne (2), un deuxième faisceau tubulaire (5) ou d'autres faisceaux tubulaires, pourvus de collecteurs (21, 22) sont disposés, passés par les parois tubulaires planes (3) et portées par celles-ci et en ce que les collecteurs (21, 22) sont maintenus par les tubes coudés de la paroi tubulaire centrale (3).
